# EUROPÄISCHE PATENTSCHRIFT

(11) **EP 0 771 384 B1**
(45) Veröffentlichungstag und Bekanntmachung des Hinweises auf die Patenterteilung: **23.12.1998**
(21) Anmeldenummer: 94925353.8
(22) Anmeldetag: 08.09.1994
(51) Int. Cl.: E05F 15/16

(54) **ANTRIEBSGERÄT**
DRIVING DEVICE
APPAREIL D'ENTRAINEMENT

(30) Priorität: 09.09.1993 DE 9313676 U; 13.12.1993 DE 9319120 U
(43) Veröffentlichungstag der Anmeldung: 07.05.1997
(73) Patentinhaber: Hörmann KG Antriebstechnik, 33790 Halle i. Westfalen (DE)
(72) Erfinder: HÖRMANN, Thomas, J., D-66606 St. Wendel (DE)
(74) Vertreter: Flügel, Otto, Dipl.-Ing.
(86) Internationale Anmeldenummer: DE9401035
(87) Internationale Veröffentlichungsnummer: WO9507401

(56) Entgegenhaltungen:
- DE-A- 2 522 384
- DE-A- 3 347 102
- DE-A- 4 039 207
- DE-C- 480 836
- DE-U- 8 717 016
- US-A- 3 164 761
- US-A- 3 439 727

## Beschreibung

Die Erfindung betrifft ein Antriebsgerät für einen etwa longitudinal geführt oder drehend gelagert bewegbaren Gegenstand, insbesondere entlang einer Führungsschiene hin- und hergehend bewegbaren Mitnehmer oder Betätigungswelle, vorzugsweise zur Ankupplung an ein Torblatt, bevorzugt eines Garagentores, mit einem Antriebsmotoraggregat und einem von diesem angetriebenen, rotatorisch bewegbaren Abtriebsglied in Form einer Reibwalze oder dgl., das reibschlüssig abtreibend an einem verzahnungsfreien, abweichend von seiner Längserstreckung flexiblen, wenigstens einen Zugkraft übertragenden etwa longitudinalen Trun aufweisenden Getriebeelement angreift, das an den Gegenstand - ggfs. lösbar - angekuppelt ist, wobei dem Abtriebsglied wenigstens eine weitere Reibwalze zugeordnet ist, die getrieblich formschlüssig mit dem Abtriebsglied derart in Verbindung steht, daß die Reibmantelflächen synchrone Umlaufgeschwindigkeiten aufweisen, wobei das Zugkraft übertragende Getriebeelement die Reibmantelflächen der walzenförmigen Glieder über jeweils einen Teilumfangsbereich umschließend geführt ist und wobei wenigstens eine weitere Reibwalze getrieblich formschlüssig mit dem walzenförmigen Abtriebsglied in Verbindung steht, um die das Zugkraft übertragende Getriebeelement über jeweils einen Teilumfangsbereich herumgeführt ist.

Antriebe der hier in Rede stehenden Art arbeiten in überwiegender Mehrheit mit formschlüssig ineinandergreifenden Elementen, bspw. Antriebskettenrad und Kette, Zahnriemen oder dgl. Es wurde auch bereits überlegt, mit Hilfe von Seilen, die um Seilrollen geführt sind, solche Antriebe zu verwirklichen, die dann hinsichtlich ihres Abtriebes von der dem Motorantriebsaggregat zugeordneten Seilrolle reibschlüssig (kraftschlüssig) angetrieben werden. Dabei ergibt sich jedoch das Problem eines möglichen Schlupfes zwischen Seilrolle und Seil aufgrund des fehlenden Formschlusses zwischen diesen. Durch zusätzliche Umlenkrollen hat man versucht, den Umschlingungswinkel zwischen antreibender Seilrolle und Seil zu vergrößern.

Ketten und Zahnriemen sind im Vergleich zu Seilen bspw. verhältnismäßig teuer, weshalb insbesondere aus diesem Grunde der Wunsch besteht, Antriebe der in Rede stehenden Art mit billigeren, reibschlüssig arbeitenden Antriebselementen betreiben zu können.

Ein gattungsgemäßes Antriebsgerät ist beispielsweise aus der US-A-3 164 761 vorbekannt. Dieses vorbekannte Antriebsgerät weist drei auf Achsen drehbar gelagerte Walzen auf, die - von der Seite aus gesehen - in einem Dreieck zueinander angeordnet sind. Auf die Achsen sind ferner Zahnräder aufgesteckt, die miteinander kämmen. Diese Zahnräder sind mit den Walzen drehfest verbunden. Über die Walzen ist ein Getriebeelement, nämlich ein Kabel geführt, an dem ein hin- und hergehend bewegbarer Mitnehmer befestigt ist. Das Getriebeelement läuft auf die erste Walze auf und umschlingt diese, bevor es auf die zweite, mittlere Walze aufläuft, von wo aus es, nach Umschlingung dieser zweiten, mittleren Walze, die dritte Walze erreicht. Die Achsen der Walze sind in einer schwenkbaren Vorrichtung angeordnet, die aus zwei im wesentlichen parallel zueinander verlaufenden Platten besteht, zwischen denen sich die Achsen der Walzen erstrekken.

Der Erfindung liegt die Aufgabe zugrunde, einen Antrieb der eingangs genannten Art zur Verfügung zu stellen, der bei Verwendung eines reibschlüssigen Antriebes gleichwohl praktisch schlupffrei und darüberhinaus mit den Vorteilen billiger und Kompakter Herstellbarkeit und geräuscharmen Betriebes arbeitet.

Ausgehend von einem Antriebsgerät mit den eingangs genannten Merkmalen wird diese Aufgabe erfindungsgemäß dadurch gelöst, daß das walzenförmige Abtriebsglied und die Reibwalzen derart etwa in Abtriebsrichtung aufeinanderfolgend angeordnet sind, daß ein die getrieblich formschlüssige Verbindung zwischen den jeweiligen Walzenkörpern ausführendes Zahnrad zwischen zwei weiteren Zahnrädern angeordnet ist und an etwa diametral gegenüberliegenden Zonen mit dem vorhergehenden Zahnrad einerseits und dem nachfolgenden Zahnrad andererseits kämmt.

Erfindungsgemäß ist demnach dem vom Motorantriebsaggregat her angetriebenen, walzenförmigen Antriebsglied wenigstens eine weitere Reibwalze zugeordnet, die jedoch nicht nur die Aufgabe hat, den Umschlingungswinkel um das walzenförmige Glied herum zu erhöhen, sondern die formschlüssig getrieblich mit dem Abtriebsglied des Motors verbunden ist, so daß auch die Berührungsfläche zwischen dieser weiteren angetriebenen Reibwalze und dem Getriebeelement antreibend wirkt, und zwar mit über die getrieblich formschlüssige Verbindung zwischen den Reibmantelkörpern dieser Walzen - Antriebsglied und ein oder mehrere zusätzliche Reibwalzen - zwangsläufig synchronisierter Reibmantelumlaufgeschwindigkeit, so daß das insbesondere gurtförmige Getriebeelement keine Relativbewegung zu den jeweiligen Reibmantelflächen ausführen muß.

Bereits bei Verwendung nur einer zusätzlichen, mit dem walzenförmigen Abtriebsglied getrieblich formschlüssig verbundenen Reibwalze ergibt sich hinsichtlich beider Umlenkwalzen zusammen gesehen ein Umschlingungswinkel von annähernd 360°, wobei bspw. durch eine der zusätzlichen Reibwalze nachgeschaltete Umlenkwalze dieser Winkel noch vergrößerbar ist. Hierbei ist eine zweite zusätzliche Reibwalze vorgesehen, die wiederum in getrieblich formschlüssiger Verbindung mit dem Antriebsglied entsprechend nachgeschaltet der ersten weiteren Reibwalze in Verbindung steht, so daß insgesamt drei hinsichtlich der Reibmantelumfangsgeschwindigkeit zwangssynchronisierte Reibwalzen zur Verfügung stehen, um die herum das insbesondere gurtförmige Getriebeelement jeweils über einen mehr oder weniger großen Teilumfangsbereich hinweg angreifend geführt ist. Neben den wenigstens drei, angetriebenen Walzen können zusätzlich ein oder mehrere Umlenkwalzen freilaufender Art vorgesehen sein. Um die Kraftschlußwirkung zwischen dem Getriebeelement und den Walzen zu erhöhen, können grundsätzlich auch mehr als drei synchron angetriebene Walzen, bspw. fünf, vorgesehen sein.

Die getrieblich formschlüssige Verbindung zwischen den an der Reibantriebsbewegung des Getriebeelementes treibend beteiligten Reibwalzen kann grundsätzlich durch entsprechend formschlüssige Getriebeglieder jeglicher Art ausgebildet sein, vorzugsweise werden miteinander kämmende Zahnräder verwendet, deren jedes einer Reibwalze koaxial und verdrehfest zugeordnet ist, insbesondere in Anordnung auf einer Stirnseite der Walzen. Um übereinstimmende Reibmantelflächenumlaufgeschwindigkeiten der Reibwalzen derart zu erreichen, daß das Getriebeelement ohne Relativbewegung zu einer oder mehreren der umschlungenen Reibflächen angetrieben werden kann, können bei unterschiedlichen Reibmanteldurchmessern der Walzen grundsätzlich Zahnräder unterschiedlichen Teilkreisdurchmessers eingesetzt werden. In bevorzugter Ausführung sind die Reibmanteldurchmesser der Walzen gleich und die Teilkreisdurchmesser der jeweils angeschlossenen Zahnräder übereinstimmend.

Das Getriebeelement kann seilförmig ausgebildet sein, in besonders bevorzugter Ausführung wird es jedoch als Gurt (Riemen) ausgebildet, und zwar verzahnungsfrei. Das gurtförmige Getriebeelement ist senkrecht zu seinen Breitflächen flexibel und kann sich somit den Reibmantelflächen anpassen.

Die Walzen können einen "Reibbelag", also eine rauhe oder besondere haftfähige Oberfläche aufweisen, um den Reibkontakt zu dem gurtförmigen Getriebeelement zu erhöhen. Zusätzlich oder als gesondere Maßnahme kann das Band zwischen den Reibwalzen pressend aufgenommen sein, wodurch sich wiederum die zu übertragende Reibkraft erhöht. Desweiteren kann man je nach Anpassung insbesondere an die Strukturierung der Breitflächen des gurtförmigen Getriebeelementes die Reibmantelflächen der Walzen auch vor allem mit quer zur Umlaufrichtung verlaufenden Strukturierungen ausbilden. Diese Strukturierungen müssen nicht übereinstimmen. In weiterer Ausgestaltung lassen sich die Reibmantelflächen nach Art von Verzahnungen ausbilden, die so ausgeprägt sein können, daß die zahnradartigen Ausbildungen benachbarter Reibmantelflächen unter Zwischenaufnahme des gurtförmigen Getriebeelementes ineinandergreifen, so daß das Getriebeelement praktisch mäanderförmig zwischen den Zähnen der Verzahnung aufgenommen ist.

Eine weitere Maßnahme, die Haftreibung zwischen gurtförmigem Getriebeelement und Walzenoberfläche zu erhöhen kann darin bestehen, den Gurt mit einer besonders gut haftenden Oberfläche zu versehen, was durch Tränkung des Gurtes oder aber einer Oberflächenbeschichtung nach Art einer Gummierung bspw. geschehen kann.

Der Gurt ist vorzugsweise gewebt hergestellt, und zwar insbesondere aus Kunststoffasern, insbesondere aus Polyester, wodurch dieser Gurt sehr preisgünstig herstellbar ist. Selbstverständlich ist entsprechende Zugfähigkeit und Widerstandskraft gegen bleibende Dehnung vorausgesetzt.

Zur Seitenführung des gurtförmigen Getriebeelementes an den Reibmantelflächen der Walzen können diese ballig ausgebildet sein, man kann aber auch seitliche Schultern anbringen, zwischen denen der Gurt aufgenommen ist.

Das erfindungsgemäße Antriebsgerät transformiert in einer ersten Ausführung eine rotatorische Antriebsbewegung in eine longitudinale Bewegung des Getriebeelementes, das sich mit wenigstens einem Trum regelmäßig zumindest mit einer überwiegend geradlinigen Komponente in Richtung eines entsprechend geführten Mitnehmers erstreckt, vorzugsweise mit insgesamt über die Führungsstrecke praktisch geradlinigem Verlauf. Das Getriebeelement ist an den Mitnehner, der bspw. mit einem Torblatt schleppend verbunden ist, über eine ggfs. lösbare Kupplung angeschlossen, wie dies von ähnlichen Antrieben her grundsätzlich bekannt ist.

In anderer Ausgestaltung der Erfindung ist an der dem Abtriebsglied abgewandten Umkehrlenkseite des vorzugsweise schlaufenförmigen Getriebeelementes eine der antriebsseitigen Walzenanordnung vergleichbare abtriebsseitige Walzeneinrichtung vorgesehen, die von einer ihrer Walzen aus auf eine Betätigungswelle arbeitet. Es findet somit eine Transmission der Drehbewegung des Abtriebsgliedes an eine longitudinal davon entfernte Stelle statt, und zwar sowohl hinsichtlich der antreibenden als auch der abgetriebenen Walzeneinrichtung jeweils im Sinne der Erfindung schlupffrei. Die Betätigungswelle kann dabei einem Torblatt zugeordnet sein, das über Seile, die an auf der Betätigungswelle verdrehfest verbundenen Seilrollen auf- und abrollend geführt sind, getrieblich schlupffrei mit der Welle in Verbindung steht.

In weiterhin bevorzugter Ausführung ist das Antriebsmotoraggregat mit einem Ausgangsritzel versehen, in dessen Verzahnung diejenige des dem Abtriebsglied zugeordneten Zahnrades kämmend eingreift bzw. kämmend einsetzbar ist. In besonders vorteilhafter Ausführung sind das Abtriebsglied und die weitere Reibwalze bzw. die weiteren Reibwalzen in Hintereinanderanordnung in den Anfangsbereich der Führungsschiene für den Mitnehmer bzw. einen entsprechend vorgeordneten Profilbereich eingesetzt, so daß sich diese Walzeneinheit im Zuge der Montage an das Motorantriebsaggregat anschließen läßt. Die vorstehende besondere räumliche Anordnung ist dadurch möglich, daß bei Verwendung dreier Walzen das mittlere der die getrieblich formschlüssige Verbindung zwischen den Walzen sicherstellenden Zahnräder mit den beiden anderen an etwa gegenüberliegenden Eingriffsstellen kämmt.

Im Falle des Antriebes eines in longitudinaler, insbesondere geradliniger Führungsschiene bewegten Mitnehmers ist dieser in bevorzugter Ausführung als Wagen mit Rollen ausgebildet, die an aufeinander zu gerichteten Schenkelendbereichen des C-förmigen Profils der Führungsschiene abgestützt abrollen. Damit wird der Bewegungswiderstand erheblich herabgesetzt. Die Führungsschiene ist mit seitlich in den Schenkeln nach außen hin ausgewölbten Wangenausbildungen versehen, die der Aufnahme von Befestigungsschrauben für den Anschluß an Befestigungswinkel für die ortsfeste Halterung der Führungsschiene dienen. Der zwischen den aufeinander zu gerichteten Endbereichen des C-Profils verbleibende Spalt, durch dessen Öffnung der Mitnehmer bspw. an ein Torblatt angeschlossen ist, wird von dem an den Mitnehmer angeschlossenen Trum des gurtförmigen Getriebeelementes vorzugsweise abgedeckt, so daß der Profilinnenraum gegen Staubeinfluß und dgl. entsprechend gesichert ist.

In weiterhin bevorzugter Ausführung ist das als Endlosschlaufe ausgebildete, insbesondere gurtförmige Getriebeelement zur Sicherstellung bzw. Erhöhung eines Anlagedrucks an den Reibmantelflächen der Walzen in Längsrichtung vorgespannt, und zwar entweder durch die Kraft einer gesonderten Feder, die insbesondere in dem dem Abtriebsglied abgewandten Umlenkbreich des Getriebeelementes angreift, oder durch federelastische Dehnspannung des Gurtes selbst, die durch entsprechende Beabstandung der Walzen bzw. Umlenkeinrichtung an beiden Schlaufenenden ggfs. einstellbar als Zugbelastung auf den Gurt hervorgerufen wird.

Die Erfindung wird anhand der in den Figuren wiedergegebenen Ausführungsbeispiele im folgenden näher erläutert. Es zeigen
- Figuren 1 und 2: eine Teilschnittdarstellung in Seitenansicht und Draufsicht eines Ausführungsbeispieles mit longitudinal hin- und hergehend bewegbarem Mitnehmer;
- Figur 3: eine vergrößert dargestellte Detailzeichnung des Antriebsgerätes nach den Figuren 1 und 2 in Seitenansicht und schematischem Schnitt in Abtriebsrichtung vor dem Abnehmer;
- Figur 4: eine Ansicht in Längsrichtung auf ein Profil einer Führungsschiene;
- Figur 5: das Profil gemäß Figur 4 in teilweise geschnittener Längsrichtungsansicht bei Anbringung einer Deckenbefestigung;
- Figur 6: das Profil gemäß den Figuren 4 und 5 bei anderer Befestigung und/oder versehen mit einem Verbindungsstück für in Profillängsrichtung aufeinanderfolgende Längsabschnitte einer Führungsschiene.

Das in den Figuren 1 bis 3 dargestellte Ausführungsbeispiel eines Antriebsgerätes für einen etwa longitudinal geführt bewegbaren Gegenstand weist ein rotatorisch bewegbares Abtriebsglied 1 in Form einer Reibwalze auf, das reibschlüssig abtreibend an einem verzahnungsfreien, zugkraftübertragenden, abweichend von seiner Längserstreckung und senkrecht zu seiner Breitfläche flexiblen, zumindest einen etwa longitudinalen Trum aufweisenden Getriebeelementes 8 in Form eines Gurtes angreift. Das Abtriebsglied 1 wird von einem Antriebsmotoraggregat 10 angetrieben, das sein Drehmoment über ein Getriebe auf das Abtriebsglied 1 überträgt.

Das Abtriebsglied 1 besteht aus einem zylindrischen Walzenkörper und einem koaxial dazu verdrehfest angeordneten Zahnrad 5. Dem Antriebsglied 1 sind zwei weitere Reibwalzen 2 und 3 zugeordnet, die getrieblich formschlüssig an das Abtriebsglied 1 dadurch angeschlossen sind, daß an jeder der beiden weiteren Reibwalzen ebenfalls Zahnräder 6 und 7 koaxial verdrehfest angeschlossen sind. Die Zahnräder 5 bis 7 bilden untereinander eine getrieblich formschlüssige Verbindung zwischen den Walzen 1 bis 3, so daß diese mit synchroner Reibmantelumfangsgeschwindigkeit umlaufend angetrieben werden. Im vorliegenden Falle ist diese Zwangssynchronisierung dadurch sichergestellt, daß die zylinderförmigen Walzenkörper aller drei Walzen 1 bis 3 gleichen Durchmesser aufweisen und daß die jeweils an einer Stirnseite zugeordneten Zahnräder 5 bis 7 mit übereinstimmendem Teilkreisdurchmesser versehen sind. Das gurtförmige Getriebeelement 8 ist wie aus Figur 3 ersichtlich um alle drei Walzen herumgeführt, und zwar um das Abtriebsglied über einen Umschlingungswinkel von knapp 270°, um die erste weitere Walze 2 über einen Umschlingungswinkel von knapp 180° und um die zweite weitere Walze 3 über einen Umschlingungswinkel von knapp 90°. Der Teilkreisdurchmesser der kämmenden Zahnräder 4 bis 5 ist an den Verlauf der Dickenmittelebene des gurtförmigen Getriebeelementes 8 im jeweiligen Umschlingungsbereich gesehen angepaßt. Dabei sind Walzenanordnungen möglich, die eine Pressung des gurtförmigen Getriebeelementes im Bereich des Überganges von einer Walze zur nächsten hervorrufen. Desgleichen können elastische Reibmanteloberfächen der Walzen vorgesehen sein. Alle diese Maßnahmen sind hinsichtlich der Abmessung der Teilkreisdurchmesser zu berücksichtigen.

Bei der in der Zeichnung wiedergegebenen bevorzugten Anordnung des Abtriebsgliedes 1 mit den weiteren Reibwalzen 2 und 3 ergibt sich eine räumlich günstige Anpassung der Walzenanordnung an das Profil der Führungsschiene 12. Die Walzenkörper 1 bis 3 sind dabei in Schienenlängsrichtung hintereinander angeordnet, so daß das mittig angeordnete Zahnrad 6 an etwa diametral gegenüberliegenden Stellen kämmend mit den weiteren Zahnrädern 5 und 7 in Eingriff steht. Der Anschluß des Antriebsmotoraggregates 10 erfolgt über ein Ausgangsritzel 4, das mit entsprechend bemessener Verzahnung in diejenige des koaxial zum Abtriebsglied verdrehfest angeordneten Zahnrades 5 angepaßt ist, so daß der getriebliche Anschluß der Walzenanordnung 1 bis 3 und damit der Führungsschiene 12 an das Antriebsaggregat 10 durch einfaches Einschieben des Zahnrades 5 in kämmenden Eingriff mit dem Anschlußritzel 4 herstellbar ist.

In der Führungsschiene 12 ist ein Abnehmer 13 längsbewegbar geführt, der mit Rollen 14 versehen ist, so daß er einen reibungsarmen Rollwagen bildet. Das gurtförmige Getriebeelement 8 ist bei 15 an den Mitnehmer 13 angekuppelt, und zwar ggfs. in bekannter Weise lösbar. Der Mitnehmer 13 durchgreift eine Spaltöffnung 22 im unteren Wandungsbereich des C-förmigen Profils der Führungsschiene 12. Dieser Durchgriff dient dem Anschluß bspw. eines Torblattes. Die Rollen 14 des Mitnehmers 13 sind im Bereich der aufeinander zu gerichteten C-förmigen Endbereiche des Führungsprofils rollend abgestützt, wie dies die schematisierte Schnittzeichnung rechts in Figur 3 wiedergibt. In der gezeichneten Anordnung verläuft der bei 15 an den Mitnehmer 13 angekuppelte Längstrum des als Endlosschlaufe ausgebildeten gurtförmigen Getriebeelementes 8 an der Unterseite des Profilinnenraumes, so daß die Spaltöffnung 22 eine dauernde Abdeckung erfährt.

Wie aus den Figuren 1 und 2 ersichtlich, ist das gurtförmige Getriebeelement 8 mit Hilfe einer Feder 20 in seiner Längsrichtung vorgespannt, die an der dem Antriebsglied 1 abgewandten Seite angeordneten Umlenkrolle 9 angreift. Die Umlenkrolle kann gegenüber dem Abtriebsglied in fester oder fest einstellbarer Weise auch derart angeordnet sein, daß das gurtförmige Getriebeelement unter einer federelastischen Dehnspannung gehalten ist. Durch beide Maßnahmen wird eine Druckbelastung zwischen dem Getriebeelement 8 und den Walzen 1 bis 3 erreicht.

Die Figuren 4 bis 6 zeigen die Ausführung einer Führungsschiene 12 mit in den Schenkeln vorgesehenen Wangenausbildungen 19. Durch diese nach außen gerichtet ausgewölbten Wangenausbildungen können Köpfe von Schrauben außerhalb der Bewegungsbahn des rollwagenförmigen Mitnehmers 13 angeordnet werden, die dem Anschluß von Befestigungs-Winkelprofilen 17 und/oder der Befestigung von Verbindungsteilen für den Anschluß in Profillängsrichtung aufeinanderfolgender Führungsteilstücke ermöglichen. In Figur 5 sind Schrauben 18 für den Anschluß von Winkelprofilen 17 und in Figur 6 Schrauben 18 für den Anschluß von Verbindungsteilen 23 wiedergegeben. Wie insbesondere auch aus der rechten Abbildung in Figur 3 ersichtlich, sind die Rollen 14 des Mitnehmers 13 im schenkelnahen Bereich der aufeinander zu gerichteten Endbereiche 21 rollend aufgenommen, während die Ränder dieser Endbereiche 21 durch Zurückfalten auf sich selbst einen verstärkten Wulst 24 bilden.

Figur 2 läßt erkennen, daß im Bereich der Kupplung 15 das gurtförmige Getriebeelement 8 mit beiden Enden festgelegt und dadurch zu einer Endlosschlaufe ausgebildet wird. Für die Kupplung kann der Gurt mit Bohrungen durchgriffen sein, in die in nicht dargestellter Weise Vorsprünge oder dergleichen der Kupplung 15 eingreifen.

Figur 3 zeigt links in der Seitenansicht den Mitnehmer in einem Entkupplungszustand und links im Einkupplungszustand. Dabei kann das gurtförmige Getriebeelement 8 wie gezeigt eine Verlaufsänderung erfahren, dergestalt, daß im Einkupplungszustand der untere Gurttrum nach oben versetzt wird und damit der Gurt gegenüber dem Entkupplungszustand, in dem er parallel zum Profilboden verläuft, eine Spannung erfährt. Damit kann man gegebenenfalls zusätzlich zur einer Entkupplung zwischen Mitnehmer und angeschlossenem Torblatt oder dergleichen eine Drucklosstellung des gurtförmigen Getriebeelementes und den Walzen 1 bis 3 erreichen, so daß der Gurt gegenüber den Walzen "durchrutscht".

## Patentansprüche

1. Antriebsgerät für einen etwa longitudinal geführt oder drehend gelagert bewegbaren Gegenstand, insbesondere entlang einer Führungsschiene (12) hin- und hergehend bewegbaren Mitnehmer (13) oder Betätigungswelle, vorzugsweise zur Ankupplung an ein Torblatt, bevorzugt eines Garagentores, mit einem Antriebsmotoraggregat (10) und einem von diesem angetriebenen, rotatorisch bewegbaren Abtriebsglied (1) in Form einer Reibwalze oder dergleichen, das reibschlüssig abtreibend an einem verzahnungsfreien, abweichend von seiner Längserstreckung flexiblen, wenigstens einen Zugkraft übertragenden etwa longitudinalen Trum aufweisenden Getriebeelement (8) angreift, das an den Gegenstand - ggf. lösbar - angekuppelt ist, wobei dem Abtriebsglied (1) wenigstens eine weitere Reibwalze (2) zugeordnet ist, die getrieblich formschlüssig mit dem Abtriebsglied (1) derart in Verbindung steht, daß die Reibmantelflächen synchrone Umlaufgeschwindigkeiten aufweisen, wobei das Zugkraft übertragende Getriebeelement (8) die Reibmantelflächen der walzenförmigen Glieder (1, 2) über jeweils einen Teilumfangsbereich umschließend geführt ist und wobei wenigstens eine weitere Reibwalze (3) getrieblich formschlüssig mit dem walzenförmigen Abtriebsglied (1) in Verbindung steht, um die das Zugkraft übertragende Getriebeelement (8) über jeweils einen Teilumfangsbereich herumgeführt ist,
**dadurch gekennzeichnet,**
daß das walzenförmige Abtriebsglied (1) und die Reibwalzen (2, 3) derart etwa in Abtriebsrichtung aufeinanderfolgend angeordnet sind, daß ein die getrieblich formschlüssige Verbindung zwischen den jeweiligen Walzenkörpern ausführendes Zahnrad (6) zwischen zwei weiteren Zahnrädern (5 und 7) angeordnet ist und an etwa diametral gegenüberliegenden Zonen mit dem vorhergehenden Zahnrad (5) einerseits und dem nachfolgenden Zahnrad (7) andererseits kämmt.

2. Antriebsgerät nach Anspruch 1,
**dadurch gekennzeichnet,**
daß die Manteldurchmesser der Reibwalzenkörper (1 bis 3) gleich und die Teilkreisdurchmesser der zugeordneten Zahnräder (5 bis 7) übereinstimmend so bemessen sind, daß sie dem Bogenverlauf der jeweils anliegenden Abschnitte des Getriebeelementes (8) entsprechen.

3. Antriebsgerät nach Anspruch 1,
**dadurch gekennzeichnet,**
daß die von dem Getriebeelement (8) über mehr oder weniger große Teilumfangsbereiche umgriffenen Walzenkörper (1 bis 3) innerhalb des Profils der Führungsschiene (12) angeordnet sind.

4. Antriebsgerät nach Anspruch 1,
**dadurch gekennzeichnet,**
daß eine in vergleichbarer Weise wie antriebsseitig aufgebaute abtriebsseitige Walzeneinrichtung vorgesehen ist, welche jeweils aus mehreren Walzen bestehenden beiden Walzeneinrichtungen über das, insbesondere als Endlosgurt ausgebildete Getriebeelement (8), getrieblich verbunden sind und von deren innerhalb der abtriebsseitigen Walzeneinrichtung angeordneten Reibwalzen eine abtreibend an die Betätigungswelle angeschlossen ist.

5. Antriebsgerät nach Anspruch 1,
**dadurch gekennzeichnet,**
daß das - insbesondere gurtförmige - Getriebeelement (8) im Umschlingungsbereich der Reibmantelflächen (1 bis 3) etwa senkrecht zu den Mantelflächen druckbelastet bzw. verformt geführt ist, vor allem durch entsprechend eng beabstandete Anordnung benachbarter Mantelflächen selbst.

6. Antriebsgerät nach Anspruch 5,
**dadurch gekennzeichnet,**
daß die die Auflagefläche des Getriebeelementes (8) aufnehmenden Reibmantelflächen - zumindest eines Teils der Walzenkörper - mit in Treibrichtung gesehen quer verlaufenden Strukturierung versehen sind.

7. Antriebsgerät nach Anspruch 6,
**dadurch gekennzeichnet,**
daß die die Getriebeelementflächen zwischen sich aufnehmenden Walzenmantelflächen nach Art einer Verzahnung zwischen den Mantelflächen ausgebildet sind.

8. Antriebsgerät nach einem der Ansprüche 1 bis 5,
**dadurch gekennzeichnet,**
daß die Reibmantelflächen der Walzen (1 bis 3) elastisch nachgiebig ausgebildet sind, insbesondere durch elastische mantelförmige Auflagen.

9. Antriebsgerät nach einem der Ansprüche 1 bis 8,
**dadurch gekennzeichnet,**
daß das Getriebeelement (8) aus einem zugfesten, gegen dauerhafte Dehnungen resistenten Kunststoffgewebe, z. B. auf Polyesterbasis, besteht.

10. Antriebsgerät nach einem der Ansprüche 1 bis 9,
**dadurch gekennzeichnet,**
daß das gurtförmige Getriebeelement (8) mit einer haftreibungserhöhenden Oberflächenpräparierung, bspw. mit einem Haftmittel getränkt oder einer Gummierung etc., versehen ist.

11. Antriebsgerät nach einem der Ansprüche 1 bis 10,
**dadurch gekennzeichnet,** daß das gurtförmige Getriebeelement (8) an den Reibmantelflächen wenigstens eines Teils der Walzenkörper (1 bis 3) durch ballige Ausbildung dieser Mantelflächen und/oder durch seitlich der Gurtangriffsbereiche ringförmig die Reibmantelflächen radial überragende Schultern geführt ist.

12. Antriebsgerät nach einem der Ansprüche 1 bis 11,
**dadurch gekennzeichnet,**
daß das Motorantriebs aggregat (10) ein Ausgangsritzel (4) aufweist, in dessen Verzahnung diejenige des dem walzenförmigen Abtriebsglied (1) verdrehfest zugeordneten Zahnrades (5) der getriebliche formschlüssige Verbindung (5 bis 7) mit der bzw. den weiteren Reibwalzen (2, 3) kämmend eingreift bzw. nach Anbau des Antriebsgliedes (1) an die Führungsschiene (12) in kämmenden Eingriff einsetzbar ist.

13. Antriebsgerät nach einem der Ansprüche 1 bis 3 und 5 bis 12,
**dadurch gekennzeichnet,**
daß die Führungsschiene (12) als C-förmiges - ggf. aus mehreren Längsabschnitten zusammensetzbares - Metallprofil ausgebildet ist, dessen Schenkel nach außen gerichtet ausgewölbte Wangenausbildungen (19) aufweisen, in welche die Schenkel durchgreifende Schrauben (18) für die außenseitige Festlegung von Befestigungs-Winkelbügel (17) eingelagert sind.

14. Antriebsgerät nach einem der Ansprüche 1 bis 3 und 5 bis 13,
**dadurch gekennzeichnet,**
daß die aufeinander zu gerichteten, bei Blechausführung ggf. im unmittelbaren Randbereich gefalzten Endbereiche des C-förmig ausgebildeten Metallprofils der Führungsschiene (12) Tragschienen für den Mitnehmer (13) bilden, an welchem vorzugsweise über ein Schleppglied ein Torblatt angeschlossen ist.

15. Antriebsgerät nach einem der Ansprüche 1 bis 3 und 5 bis 14,
**dadurch gekennzeichnet,**
daß der Mitnehmer (13) als Rollwagen ausgebildet ist, dessen Rollen (14) an aufeinander zu gerichteten Endschenkelbereichen des C-förmigen Metallprofils der Führungsschiene (12) abgestützt ablaufen.

16. Antriebsgerät nach einem der Ansprüche 1 bis 3 und 5 bis 15,
**dadurch gekennzeichnet,**
daß das gurtförmige Getriebeelement (8) mit seinem an den Mitnehmer (13) im Bereich einer Kupplung (15) angeschlossenen Längstrum die zwischen aufeinander zu gerichteten Endbereichen (21) des C-förmigen Metallprofils der Führungsschiene (12) gebildeten Spaltöffnung (22) abdeckend geführt ist.

17. Antriebsgerät nach einem der Ansprüche 1 bis 16,
**dadurch gekennzeichnet,**
daß das als Endlosschlaufe ausgebildete, zugkraftübertragende Getriebeelement (8) entweder durch eine - vorzugsweise in dem Antriebsglied (1) abgewandten Endbereich angreifende - Feder (20) oder aus dem gurtförmigen Getriebeelement (8) durch federelastische Dehnung gewonnene Vorspannung entsprechend druckbelastet an den Reibmantelflächen der Walzen (1 bis 3) anliegt.

## Claims

1. A drive apparatus for an object which is moveable in an approximately longitudinal direction or is mounted in a rotatable manner, especially a carrier (13) which can be moved backwards and forwards along a guide rail (12), or an actuating shaft, preferably for connection to a door leaf, preferably a garage door, with a drive motor unit (10) and a rotatably-moveable power take-off member (1), which is driven by this, in the form of a friction roller or similar, acting upon a toothless drive element (8), taking off power in a frictionally-connected manner, flexible so as to deviate from its longitudinal extent, and having at least one substantially longitudinal run which transmits tensile force, which is coupled - optionally, in a releasable manner - to the object, wherein at least one further frictional roller is allocated to the power take-off member (1) which is interlockingly engaged via gears with the power take-off member (1) in such a way that the frictional surfaces have synchronous rotational speeds, wherein the drive element (8) which transmits the torsional force is guided via a partial circumferential area to include each of the frictional surfaces of the roller-shaped members (1, 2) and wherein at least one further frictional roller (3) is interlockingly connected by gears with the roller-shaped power take-off member (1) about which the drive element (8) which transfers the torsional force is guided in each case via a partial circumferential area, characterised in that the roller-shaped power take-off member (1) and the frictional rollers (2, 3) are arranged sequentially in the power take-off direction so that a gear (6) implementing the geared interlocking connection between the respective roller bodies is arranged between two further gears (5 and 7) and meshes with the previous gear (5) on the one side and the following gear (7) on the other in substantially diametrically-opposed zones.

2. A drive apparatus according to claim 1,
characterised in that the surface diameters of the friction roller bodies (1 to 3) are the same and the reference diameters of the allocated gears (5 to 7) match so that they correspond to the course of the curve of the respective sections of the drive element (8).

3. A drive apparatus according to claim 1,
characterised in that the roller bodies (1 to 3), gripped by the drive element (8) via more or less partial circumferential areas are arranged within the profile of the guide rails (12).

4. A drive apparatus according to claim 1,
characterised in that a roller assembly is provided on the take-off side, of comparable construction to that provided on the drive side, the two roller assemblies, each comprising several rollers, being connected in a geared manner via the drive element (8), especially designed as an endless belt, and of the friction rollers disposed within the roller assembly on the take-off side, one of these is connected to the operating shaft in a power take-off manner.

5. A drive apparatus according to claim 1,
characterised in that the - especially belt-shaped - drive element (8) is guided under pressure, or is deformed, in the belt contact area of the friction surfaces (1 to 3) approximately normal to the surfaces, above all by means of correspondingly tight arrangement of adjacent surfaces themselves.

6. A drive apparatus according to claim 5,
characterised in that the friction surfaces which support the surface of the drive element (8) - at least in a part of the roller body - are provided with structuring running transversely when viewed in the direction of the drive.

7. A drive apparatus according to claim 6,
characterised in that the roller surfaces which accommodate the drive element surfaces between them are shaped in the fashion of toothing between the surfaces.

8. A drive apparatus according to one of claims 1 to 5, characterised in that the friction surfaces of the rollers (1 to 3) are designed to be elastically flexible, especially by means of elastic sheath-like inserts.

9. A drive apparatus according to one of claims 1 to 8, characterised in that the drive element (8) comprises a tension-proof plastic material, resistant to permanent stretching, e.g. based on polyester.

10. A drive apparatus according to one of claims 1 to 9, characterised in that the belt-shaped drive element (8) is provided with a static friction-increasing surface preparation, e.g. is soaked in an adhesive or rubber coating, etc.

11. A drive apparatus according to one of claims 1 to 10, characterised in that the belt-shaped drive element (8) is guided on the frictional surfaces of at least one part of the roller bodies (1 to 3) by means of a convex construction of these surfaces and/or by shoulders projecting radially in an annular shape over the friction surfaces to the side of the belt contact area.

12. A drive apparatus according to one of claims 1 to 11, characterised in that the motor drive unit (10) has an output gear (4), the teeth of which mesh with those of the gear (5), which is fixed rigidly to the roller-shaped power take-off member (1), of the geared interlocking connection (5 to 7) with the further friction rollers (2, 3), or can be meshed after attachment of the drive member (1) to the guide rail (12).

13. A drive apparatus according to one of claims 1 to 3 and 5 to 12, characterised in that the guide rail (12) is formed from a C-shaped metal profile - possibly comprising several longitudinal sections - the limbs of which have outwardly-orientated bulged cheek formations (19) in which screws (18) for the exterior mounting of attachment angle irons (17) are deposited, penetrating the limbs.

14. A drive apparatus according to one of claims 1 to 3 and 5 to 13, characterised in that the end areas, which face each other, folded in the direct edge area in the case of metal plate construction, of the C-shaped metal profile of the guide rail (12), form supporting rails for the carrier (13), to which a door leaf is preferably connected via a drag link.

15. A drive apparatus according to one of claims 1 to 3 and 5 to 14, characterised in that the carrier (13) is designed as a roller carriage, the rollers (14) of which run supported on facing end limb areas of the C-shaped metal profile of the guide rail (12).

16. A drive apparatus according to one of claims 1 to 3 and 5 to 15, characterised in that the belt-shaped drive element (8) with its longitudinal run attached to the carrier (13) in the area of a clutch (15) is guided between the end areas (21), which face each other, of the C-shaped metal profile of the guide rail (12) to form narrow openings (22) in a covering manner.

17. A drive apparatus according to one of claims 1 to 16, characterised in that the drive element (8), designed as an endless loop and transmitting tractive power, lies on the frictional surfaces of the rollers (1 to 3), and is correspondingly pressure-loaded, either by means of a spring (20) - preferably acting in the end area facing away from the drive member (1) - or by pre-tension resulting from elastic stretching of the belt-shaped drive element (8).

## Revendications

1. Appareil d'entraînement pour un objet mobile guidé sensiblement longitudinalement ou monté en rotation, en particulier un entraîneur (13) mobile en va et vient le long d'une coulisse de guidage (12) ou un arbre de commande, de préférence destiné à l'accouplement à un panneau de porte, de préférence d'une porte de garage, avec un appareil d'entraînement motorisé (10) et un élément d'entraînement (1) mobile en rotation, commandé par celui-ci sous la forme d'un rouleau à frottement ou pièce équivalente, qui agit en entraînement par friction sur un élément de mouvement (8) comportant un câble longitudinal, sans denture, flexible par suite de son extension longitudinale, transmettant au moins une force de traction, qui est accouplé à l'objet, éventuellement de manière détachable, l'élément d'entraînement (1) étant associé à au moins un autre rouleau à frottement (2), qui est relié par engrenage et liaison de forme avec l'élément d'entraînement (1) de manière que les surfaces enveloppes de frottement aient des vitesses de rotation synchrones, l'élément de mouvement (8) transmettant la force de traction étant guidé en entourant les surfaces enveloppes de frottement des éléments (1,2) en forme de rouleau sur une zone périphérique respective partielle et au moins un autre rouleau de transfert (3) étant relié par engrenage et liaison de forme avec l'élément d'entraînement (1) en forme de rouleau, rouleau autour duquel est guidé l'élément de mouvement (8) transmettant la force de traction sur une zone périphérique respective partielle,
caractérisé en ce que
l'élément d'entraînement (1) et les rouleaux de transfert (2, 3) sont disposés de manière consécutive dans le sens d'entraînement, de manière qu'une roue dentée (6) réalisant la liaison par engrenage et en liaison de forme entre les corps de rouleaux respectifs est disposée entre deux autres roues dentées (5 et 7) et engrène sur des zones diamétralement opposées avec la roue dentée (5) précédente d'une part et la roue dentée (7) suivante d'autre part.

2. Appareil d'entraînement selon la revendication 1,
caractérisé en ce que
les diamètres d'enveloppe des corps de rouleaux de transfert (1 à 3) sont égaux et les diamètres circulaires partiels des roues dentées associées (5 à 7) sont dimensionnés en coïncidence, de sorte qu'elles correspondent au parcours d'arc des tronçons respectivement adjacents de l'élément de mouvement (8) .

3. Appareil d'entraînement selon la revendication 1,
caractérisé en ce que
les corps de rouleau (1 à 3) enveloppés par l'élément de mouvement (8) sur des zones périphériques partielles plus ou moins grandes sont disposés à l'intérieur du profil de la coulisse de guidage (12).

4. Appareil d'entraînement selon la revendication 1,
caractérisé en ce qu'
est prévu un dispositif de rouleaux du côté sortie constitué de manière identique comme du côté commande, lesquels deux dispositifs de rouleaux se composant respectivement de plusieurs rouleaux sont reliés par l'élément de mouvement (8) réalisé en particulier comme une courroie sans fin et de ses rouleaux à frottement disposés à l'intérieur du dispositif de rouleaux du côté sortie est raccordé à l'arbre d'entraînement.

5. Appareil d'entraînement selon la revendication 1,
caractérisé en ce que
l'élément de mouvement (8), en particulier en forme de courroie, est guidé dans la zone de contact des surface enveloppes de transfert (1 à 3) chargée en pression sensiblement perpendiculairement aux surfaces enveloppe ou déformé, avant tout par la disposition distante de manière étroite des surfaces enveloppes voisines.

6. Appareil d'entraînement selon la revendication 5,
caractérisé en ce que
les surfaces enveloppes de transfert recevant la surface d'appui de l'élément d'entraînement (8), au moins d'une partie du corps de rouleau, sont munies d'une structuration se déplaçant transversalement dans le sens de marche.

7. Appareil d'entraînement selon la revendication 6,
caractérisé en ce que
les surfaces enveloppes des rouleaux recevant entre elles les surfaces de l'élément d'entraînement sont réalisées selon le type d'une denture entre les surfaces enveloppes.

8. Appareil d'entraînement selon une des revendication 1 à 5,
caractérisé en ce que
les surfaces enveloppes d'entraînement par frottement des rouleaux (1 à 3) sont réalisés d'une manière élastique et souple, en particulier par des appuis en forme d'enveloppe élastiques.

9. Appareil d'entraînement selon une des revendication 1 à 8,
caractérisé en ce que
l'élément d'entraînement (8) se compose d'un tissu de matière plastique par exemple à base de polyester résistant à la traction, contre des allongements durables.

10. Appareil d'entraînement selon une des revendication 1 à 9,
caractérisé en ce que
l'élément d'entraînement (8) en forme de courroie est imprégné d'une préparation de surface, augmentant le mouvement par adhérence, ou est imprégné d'un agent adhésif ou est enduit de gomme, ou autres.

11. Appareil d'entraînement selon une des revendications 1 à 10,
caractérisé en ce que
l'élément d'entraînement (8) en forme de courroie est guidé sur les surfaces enveloppes de transfert au moins d'une partie des corps de rouleau (1 à 3) par une réalisation bombée de ces surfaces enveloppes et/ou par des épaulements dépassant radialement des surfaces enveloppes à frottement sous la forme annulaire latérale des zones de prise de la courroie.

12. Appareil d'entraînement selon une des revendications 1 à 11,
caractérisé en ce que
le groupe de commande moteur (10) comprend un pignon (4), dans la denture duquel celle de la roue dentée (5) solidaire en rotation de l'élément d'entraînement (1) en forme de rouleau de l'assemblage de transmission en liaison de forme (5 à 7) engrène par cannelures avec le ou les autres rouleaux de frottement ou peut être inséré après construction de l'élément d'entraînement (1) sur la coulisse de guidage (12) par engrènement par cannelures.

13. Appareil d'entraînement selon une des revendication 1 à 3 et 5 à 12,
caractérisé en ce que
la coulisse de guidage (12) est réalisée en un profilé métallique en forme de C, éventuellement démontable en plusieurs segments longitudinaux, dont les côtés comportent des joues cintrées dirigées vers l'extérieur, dans lesquelles les vis (18) traversant les côtés sont intercalées pour la localisation côté extérieur d'étriers coudés de fixation (17).

14. Appareil d'entraînement selon une des revendications 1 à 3 et 5 à 13,
caractérisé en ce que
les zones extrêmes du profilé métallique réalisé en forme de C de la coulisse de guidage (12), orientées l'une vers l'autre, repliées dans le cas d'une réalisation en tôle éventuellement dans le domaine de bord direct, forment des rails de support pour entraîneur (13), sur lequel est raccordé un panneau de porte de préférence par un élément convoyeur.

15. Appareil d'entraînement selon une des revendication 1 à 3 et 5 à 14,
caractérisé en ce que
l'entraîneur (13) est réalisé comme un chariot roulant, dont les rouleaux (14) se déplacent appuyés sur les zones extrêmes des côtés tournés l'un vers l'autre du profilé métallique en forme de C de la coulisse de guidage (12).

16. Appareil d'entraînement selon une des revendications 1 à 3 et 5 à 15,
caractérisé en ce que
l'élément d'entraînement (8) en forme de courroie avec son compartiment longitudinal raccordé à entraîneur (13) dans la zone d'un dispositif d'accouplement (15), qui est guidé en recouvrant l'ouverture d'écartement (22) formée entre les zone d'extrémités (21) dirigées l'une vers l'autre du profilé métallique en forme de C de la coulisse de guidage (12).

17. Appareil d'entraînement selon une des revendications 1 à 16,
caractérisé en ce que
l'élément d'entraînement (8) réalisé comme boucle sans fin, transmettant une force de traction, soit adhère sur les surface enveloppes de frottement des rouleaux (1 à 3) par un ressort (20), de préférence agissant dans la zone d'extrémité éloignée de l'élément d'entraînement (1) soit à partir de l'élément de mouvement (8) en forme de courroie, chargé par pression de manière correspondante et adhère par tension obtenue par allongement élastique.
